# EUROPÄISCHE PATENTANMELDUNG

(11) **EP 1 903 642 A1**
(43) Veröffentlichungstag der Anmeldung: **26.03.2008**
(21) Anmeldenummer: 07116180.6
(22) Anmeldetag: 12.09.2007
(51) Int. Cl.: H01R 13/53

(54) **Verbindungsanordnung für Hochspannungskabel**

(30) Priorität: 25.09.2006 DE 102006045878
(71) Anmelder: SIEMENS AKTIENGESELLSCHAFT, 80333 München (DE)
(72) Erfinder: Koch, Hermann, 91466 Gerhardshofen (DE)

(57) **Zusammenfassung**

Die vorliegende Erfindung betrifft eine Verbindungsanordnung an einem Gehäuse, insbesondere als Teil einer gasisolierten Schaltanlage, umfassend eine Anschlussöffnung und einen sich konisch erweiternden Isolator, wobei die Verbindungsanordnung zur Konnektierung eines ersten Hochspannungskabels und eines zweiten Hochspannungskabels dient, wobei das zweite Hochspannungskabel ein an den mit dem ersten Hochspannungskabel verbundenen konischen Isolator angepasstes Kabelende aufweist und durch die Anschlussöffnung in den Isolator einschiebbar ist und mit einer Verschlusseinrichtung zur Verbindung des Gehäuses mit dem zweiten Hochspannungskabel dient. Mittels eines elastischen Vorspannelements zwischen der kraftschlüssigen Verbindung des zweiten Hochspannungskabels mit dem Gehäuse wird das zweite Hochspannungskabel permanent und mit einem gleich bleibenden, allseitigen Andruck in dem konischen Isolator fixiert, so dass keine Hohlräume (Lunker) vorhanden sind und damit Teilentladungen vermieden werden.

## Beschreibung

Die vorliegende Erfindung betrifft eine Verbindungsanordnung an einem Gehäuse, insbesondere eine gasisolierte Schaltanlage, umfassend eine Anschlussöffnung und einen sich konisch erweiternden Isolator, zwischen einem ersten Hochspannungskabel und einem zweiten Hochspannungskabel, wobei das zweite Hochspannungskabel ein an den mit dem ersten Hochspannungskabel verbundenen konischen Isolator angepasstes Kabelende aufweist und durch die Anschlussöffnung in den Isolator einschiebbar ist und mit einer Verschlusseinrichtung zur mechanischen Verbindung des Gehäuses mit dem zweiten Hochspannungskabel dient.

Eine solche Verbindungsanordnung ist aus der Hochspannungstechnik für die Spannungsebenen über 100 kV, zum Beispiel 420 kV, bekannt. Steckbare Kabelverbindungen haben den Vorteil einer einfacheren und schnelleren Baustellenmontage. Besonders kritisch bei solchen Verbindungen sind das Zusammenfügen der Einzelelemente und das sichere und gleichmäßige Verbinden der Grenzflächen zwischen Kabel und Isolator bis in die gasisolierte Schaltanlage (GIS) hinein. Zur Arretierung und sicheren Verbindung werden heute in der Regel Flanschverbindungen genutzt.

Zum Beispiel ist aus EP 0 812 046 B1 ein Kabelendverschluss bekannt, der mit Schrauben in Art einer Flanschverbindung verschlossen wird. Die daraus bekannte Verbindung ist für einen Übergang von einem Kabel über den Isolator an die GIS mittels einer konischen Grenzfläche nicht geeignet. In Ausführungsformen, in denen ein Kabelende und ein Isolator eines gasiolierten Anschlusses in einer aufeinander abgestimmten Weise konisch ausgebildet sind, muss das konische Kabelende in der konischen Öffnung des Isolators mit der gesamten Oberfläche anliegen und darf keine Hohlräume (Lunker) bilden, da sonst die Verbindung infolge von Langzeit-Teilentladungen überschlagen kann. Die EP 0 812 046 B1 beschreibt einen Kabelendverschluss mit einer Kabelanschlusseinheit, bei der ein Anschlussbolzen mit dem Kabelleiter einer Kabelader verbindbar und mit einem Kontaktkopf, in dessen Zentralbohrung das freie Ende des Anschlussbolzens zur Kontaktierung einsteckbar und gegen Herausziehen fixierbar ist. Gemäß der dortigen Erfindung kann auf die zur Betätigung der Druckmutter benötigte Öffnung in dem Kontaktkopf verzichtet werden, da der Anschlussbolzen an seinem freien Ende mit einem sich axial erstreckenden Zapfen versehen ist, an dessen freiem Ende ein sich radial erstreckender, die Mantelfläche des Zapfens überragender Querriegel liegt. Außerdem ist in die Zentralbohrung eine Arretierscheibe eingebracht, die ein Arretierloch besitzt, dessen Form an die Außenkontur des Zapfens mit seinem Querriegel angepasst ist. Der Querriegel kann in einer bestimmten Lage zum Arretierloch durch dieses hindurch geführt werden und sich nach einem Verdrehen der Lage des Kontaktkopfes zur Lage des Anschlussbolzens hinter der Arretierscheibe verankern. Mit der aus EP 0 812 046 B1 bekannten Kabelverbindung kann nicht der notwendige Druck erzeugt werden, um die Konusflächen gleichmäßig aneinander zu pressen.

Die DE 198 16583 C2 beschreibt elektrische Verbindungselemente für metallgekapselte, gasisolierte Bereiche von Schaltanlagen der Energieversorgung und -verteilung, die Komponenten der Schaltanlagen innerhalb und außerhalb der gasisolierten Funktionsraumbereiche über Anschlussteile miteinander verbinden, wobei die Anschlussteile im Übergangsbereich von Verschlussteilen geben sind, die die gasisolierten Funktionsraumbereiche nach außen hin verschließen und die außerhalb mit Verschlussabdeckungen derart in Eingriff stehen, dass mittels lösbar angeordneter radiale Fugenbereiche gebildet sind, die die Funktionsraumbereiche elektrisch dicht verschließen. Gemäß der dortigen Erfindung sind die Verschlussabdeckungen aus hohlen Siliconteilen gebildet.

Die Aufgabe der vorliegenden Erfindung besteht darin, eine Verbindungsanordnung und zu schaffen, mit der sich eine konzentrische Kraftwirkung und Kraftverteilung entlang der Konusflächen des Isolators und des korrespondierenden Kabelendes des zu verbindenden Hochspannungskabels permanent herstellen lässt.

Die Aufgabe wird erfindungsgemäß dadurch gelöst, dass nahezu senkrecht zur Längsrichtung der Hochspannungskabel eine kraftschlüssige Verbindung gewährleistet ist, wobei die kraftschlüssige Verbindung in der Längsrichtung der Hochspannungskabel relativ zur Verschlusseinrichtung bewegbar ist. Vorteilhafterweise sind der Isolator und damit das erste Hochspannungskabel am Gehäuse befestigt. Durch die Bereitstellung einer in der Längsrichtung der Hochspannungskabel relativ zur Verschlusseinrichtung bewegbaren mechanischen Verbindung kann eine gleichmäßige permanente Kraft zwischen dem Kabelende des zweiten Hochspannungskabels und dem korrespondierend geformten Isolator erzeugt werden.

Es wird als Vorteil angesehen, dass die kraftschlüssige Verbindung mittels eines auf dem Kabelmantel des zweiten Hochspannungskabels aufgebrachten Klemmkeils erzeugt wird. Dies kann beispielsweise in Form eines Schrumpfschlauches um den Kabelmantel gewährleistet werden.

Die relative Verschiebung der kraftschlüssigen Verbindung in der Längsrichtung der Hochspannungskabel relativ zur Verschlusseinrichtung erfolgt vorteilhafterweise mittels zumindest eines elastischen Vorspannelements, insbesondere eines Federelements. Der Elastizitätsmodul des elastischen Vorspannelements - insbesondere die Federkonstante im Falle der Nutzung einer Feder als elastisches Vorspannelement - ist vorteilhafterweise so dimensioniert, dass ein permanenter, allseitiger Andruck des Kabelendes des zweiten Hochspannungskabels in dem korrespondierend geformten Isolator gewährleistet ist.

In einer vorteilhaften Ausgestaltung der Verbindungsanordnung ist die Verschlusseinrichtung mittels eines Schaubmechanismus an dem Gehäuse befestigbar.

Die Verschlusseinrichtung umfasst vorteilhafterweise eine Schraube und eine korrespondierende Halterung mit einem Gewinde, wobei das Gewinde in einer Ringnut ausgebildet ist.

Vorteilhafterweise sind mehrere elastische Vorspannelemente äquidistant um die Anschlussöffnung verteilt.

In einer vorteilhaften Ausgestaltung der Verbindungsanordnung ist vorgesehen, dass der Durchmesser des Kabelmantels des zweiten Hochspannungskabels geringfügig kleiner als der Durchmesser der Anschlussöffnung ist.

Die Form des Kabelendes des zweiten Hochspannungskabels korrespondierend zur Form des Isolators am ersten Hochspannungskabel.

Weitere Vorteile der vorliegenden Erfindung ergeben sich aus den Merkmalen der Unteransprüche.

Eine Ausführungsform der vorliegenden Erfindung wird im Folgenden anhand der einzigen Figur näher beschrieben. Die Figur zeigt eine schematische Schnittansicht der einer Verbindungsanordnung gemäß vorliegender Erfindung und einer in der Verbindungsanordnung verwendeten Schraube gemäß vorliegender Erfindung. Die Verbindungsanordnung 1 umfasst ein Gehäuse 3, insbesondere als Teil einer gasisolierten Schaltanlage (GIS), und eine in der vorliegenden Ausführungsform als Schraube ausgebildete Verschlusseinrichtung 4,5, mit der ein Hochspannungskabel 2a an das Gehäuse 3 konnektierbar ist.

Das Gehäuse 3 weist eine Anschlussöffnung 14 auf, in deren Nähe ein konisch ausgebildeter Isolator 9 endet, der mit einem ersten Hochspannungskabel 2b verbunden ist. An der Anschlussöffnung 14 ist nach außen gerichtet ein Rohransatz eines ersten Teils als Halterung 5 einer Verschlusseinrichtung 4,5 ausgebildet, der einen größeren Durchmesser als die Anschlussöffnung 14 hat und konzentrisch zu der Anschlussöffnung 14 angeordnet ist. In der vorliegenden Ausführungsform weist die Verschlusseinrichtung 4,5 eine Schraube 4 und eine korrespondierende Halterung 5 mit einem Gewinde umfasst, wobei das Gewinde in einer Ringnut ausgebildet ist.

Die Verschlusseinrichtung 4,5 umfasst einen schraubenförmigen Grundkörper 4, der eine zentrale Durchgangsöffnung aufweist, die in ihrer Öffnungsweite dem Durchmesser des Kabelmantels 10 des anzuschließenden Hochspannungskabels 2a nahezu vollständig entspricht. Der Grundkörper 4 ist als Schraube ausgebildet, die eine Ringnut mit einem zu der Halterung 5 korrespondierenden Gewinde. Der Grundköper 4 ist damit an die Halterung 5 schraubbar und stellt damit eine feste mechanische Verbindung 12 zwischen dem zweiten Hochspannungskabel 2a und dem Gehäuse 3 her.

Der Grundkörper 4 dient als Auflage für ein elastisches Vorspannelement 6, das wiederum mit einer kraftschlüssigen Verbindung 12 verbindbar ist. Im gezeigten Beispiel der Figur FIG.1 ist ein Klemmkeil 8 fest mit dem Kabelmantel 10 des zweiten Hochspannungskabels 2a verbunden. Ein mit dem Klemmkeil 8 korrespondierendes Presselement 7 stellt aufgrund des Federdruckes der Feder als elastisches Vorspannelement 6 eine kraftschlüssige Verbindung mit dem Klemmkeil 8 und damit mit Kabelmantel 10 des zweiten Hochspannungskabels 2a her. Aufgrund der der elastischen Eigenschaften der Feder 6 in Kombination mit der festen Verbindung zwischen der Feder 6 und dem Gehäuse 3 über die Verschlusseinrichtung 4,5 und der kraftschlüssigen Verbindung 12 mittels des Klemmkeiles 8 und des Presselements 7 des zweiten Hochspannungskabels 2a wird auf das zweiten Hochspannungskabel 2a eine relativ zum Gehäuse 3 in Längsrichtung des Hochspannungskabels 2a wirkende Kraft erzeugt. Diese Kraft führt dazu, dass permanent das Kabelende 11 des zweiten Hochspannungskabels 2a in den korrespondierend geformten Isolator 9 gedrückt wird und einen allseitigen Kontakt besitzt. Hierdurch werden geringfügige Abstände (Lunker) vermieden, in denen aufgrund der unterschiedlichen Potentialspannungen sonst Teilentladungen auftreten können, die zu einer spannungstechnischen Belastung und zu einer Materialbeeinträchtigung der spannungsführenden Komponenten führen könnten.

Mit der Verschlusseinrichtung 4,5 kann das zweite Hochspannungskabel 2a an das - gasisolierte - Gehäuse 3 betriebsfähig angeschlossen werden. Das Hochspannungskabel 2a weist ein Kabelende 11 auf, das sich konisch verjüngt und in seiner konischen Ausbildung an die konische Form des Isolators 9 angepasst ist. An der Spitze des konisch ausgebildeten Kabelendes 11 befindet sich ein Kontaktstück, dass zur Verbindung mit dem ersten Hochspannungskabel 2a dient. Das Kabelende 11 gewährleistet einen betriebssicheren Anschluss mit seiner konischen Umfangsfläche gegen die gesamte korrespondierende konische Oberfläche des Isolators 9, um die Bildung von Hohlräumen und damit Teilentladungen in den Hohlräumen zu verhindern. Zu diesem Zweck ist das zweite Hochspannungskabel 2a mit seinem Kabelende 11 durch die Durchgangsöffnung der Verschlusseinrichtung 4,5 steckbar und kann durch die Anschlussöffnung 14 in den konusförmigen Isolator 9 eingefügt werden. Dann wird die Verschlusseinrichtung 4,5 durch den Schraubmechanismus arretiert, wobei das Presselement 7 und das Vorspannelement 6 eine kraftschlüssige Verbindung aufgrund des Federdruckes mit dem Klemmkeil 8 eingehen und der Klemmkeil 8 seinerseits eine kraftschlüssige Verbindung 12 mit dem Kabelmantel 10 des zweiten Hochspannungskabels 2b aufweist. Beim Anziehen der Verschlusseinrichtung 4,5 wird eine zunehmende Kraft über die Feder 6 und das Presselement 7 auf den Klemmkeil 8 ausgeübt. Dadurch wird die Anpresskraft der Umfangsfläche des Kabelendes 11 auf die Fläche des Isolators 9 erhöht. Die Lösung der Verbindung erfolgt in umgekehrter Weise durch die Lösung der Verschlusseinrichtung 4,5.

In der vorliegenden Ausführungsform ist die Verschlusseinrichtung 4,5 als Schraube ausgebildet und die Verbindungstechnik als Schraubverbindung dargestellt. Tatsächlich ist die vorliegende Verbindungsanordnung 1 nicht auf eine Schraubverbindung beschränkt. Vielmehr können alle Verbindungstechniken eingesetzt werden, welche die Anordnung einer kraftschlüssigen Verbindung 12 zwischen einer Halterung 5 und einem Hochspannungskabel 2a zur Erhöhung der Anpresskraft der Umfangsfläche eines Kabelendes 11 auf eine Isolatorfläche 9 zulassen.

## Patentansprüche

1. Verbindungsanordnung (1) an einem Gehäuse (3), umfassend eine Anschlussöffnung (14) und einen sich konisch erweiternden Isolator (9), zwischen einem ersten Hochspannungskabel (2b),und einem zweiten Hochspannungskabel (2a), wobei das zweite Hochspannungskabel (2a) ein an den mit dem ersten Hochspannungskabel (2b) verbundenen konischen Isolator (9) angepasstes Kabelende (11) aufweist und durch die Anschlussöffnung (14) in den Isolator (9) einschiebbar ist und mit einer Verschlusseinrichtung (4,5) zur mechanischen Verbindung des Gehäuses (3) mit dem zweiten Hochspannungskabel (2a) dient,
**dadurch gekennzeichnet, dass**
nahezu senkrecht zur Längsrichtung der Hochspannungskabel (2a,2b) eine kraftschlüssige Verbindung (12) gewährleistet ist, wobei die kraftschlüssige Verbindung (12) in der Längsrichtung der Hochspannungskabel (2a,2b) relativ zur Verschlusseinrichtung (4,5) bewegbar ist.

2. Verbindungsanordnung nach Anspruch 1,
**dadurch gekennzeichnet, dass**
die kraftschlüssige Verbindung (12) mittels eines auf dem Kabelmantel (10) des zweiten Hochspannungskabels (2a) aufgebrachten Klemmkeils (8) erzeugbar ist.

3. Verbindungsanordnung nach einem der Ansprüche 1 oder 2,
**dadurch gekennzeichnet, dass**
die relative Verschiebung der kraftschlüssigen Verbindung (12) in der Längsrichtung der Hochspannungskabel (2a,2b) relativ zur Verschlusseinrichtung (4,5) mittels zumindest eines elastischen Vorspannelements (6), insbesondere eines Federelements, erfolgt.

4. Verbindungsanordnung nach einem der Ansprüche 1 bis 3,
**dadurch gekennzeichnet, dass**
die Verschlusseinrichtung (4,5) mittels eines Schaubmechanismus an dem Gehäuse (3) befestigbar ist.

5. Verbindungsanordnung nach einem der Ansprüche 1 bis 4,
**dadurch gekennzeichnet, dass**
die Verschlusseinrichtung (4,5) eine Schraube(4) und eine korrespondierende Halterung (5) mit einem Gewinde umfasst, wobei das Gewinde in einer Ringnut ausgebildet ist.

6. Verbindungsanordnung nach einem der Ansprüche 1 bis 5,
**dadurch gekennzeichnet, dass**
mehrere elastische Vorspannelemente (6) äquidistant um die Anschlussöffnung (14) verteilt sind.

7. Verbindungsanordnung nach einem der Ansprüche 1 bis 6,
**dadurch gekennzeichnet, dass**
der Durchmesser des Kabelmantels (10) des zweiten Hochspannungskabels (2a) geringfügig kleiner als der Durchmesser der Anschlussöffnung (14) ist.

8. Verbindungsanordnung nach einem der Ansprüche 1 bis 7,
**dadurch gekennzeichnet, dass**
die Form des Kabelendes (11) des zweiten Hochspannungskabels (2a) korrespondierend zur Form des Isolators (9) am ersten Hochspannungskabel (2b) ist.

9. Verbindungsanordnung nach einem der Ansprüche 1 bis 8,
**dadurch gekennzeichnet, dass**
das Elastizitätsmodul des elastischen Vorspannelements (6) so dimensioniert ist, dass ein permanenter, allseitiger Andruck des Kabelendes (11) des zweiten Hochspannungskabels (2a) in dem korrespondierend geformten Isolator (9) gewährleistet ist.
